# EUROPÄISCHE PATENTSCHRIFT

(11) **EP 2 769 102 B1**
(45) Veröffentlichungstag und Bekanntmachung des Hinweises auf die Patenterteilung: **09.09.2015**
(21) Anmeldenummer: 12783519.7
(22) Anmeldetag: 18.10.2012
(51) Int. Cl.: F15B 1/10

(54) **HYDROSPEICHER IN FORM EINES BALGSPEICHERS**
HYDRAULIC ACCUMULATOR IN THE FORM OF A BELLOWS ACCUMULATOR
ACCUMULATEUR HYDRAULIQUE SE PRÉSENTANT SOUS LA FORME D'UN ACCUMULATEUR À SOUFFLET

(30) Priorität: 22.10.2011 DE 102011116814
(43) Veröffentlichungstag der Anmeldung: 27.08.2014
(73) Patentinhaber: Hydac Technology GmbH, 66280 Sulzbach/Saar (DE)
(72) Erfinder: KLOFT, Peter, 56235 Ransbach-Baumbach (DE); BALTES, Herbert, 66679 Losheim (DE)
(74) Vertreter: Bartels, Martin Erich Arthur
(86) Internationale Anmeldenummer: PCT/EP2012/004370
(87) Internationale Veröffentlichungsnummer: WO 2013/056836

(56) Entgegenhaltungen:
- DE-A1- 2 910 554
- JP-A- 52 050 015
- US-A- 5 133 387

## Beschreibung

Die Erfindung betrifft einen Hydrospeicher in Form eines Balgspeichers mit den Merkmalen im Oberbegriff von Anspruch 1.

Hydrospeicher mit einem als bewegbares Trennelement dienenden Balg sind bekannt und finden auf verschiedenen technischen Gebieten Anwendung, beispielsweise bei hydraulischen Bremssystemen für Fahrzeuge und den verschiedensten industriellen Hydrauliksystemen. Die DE 10 2008 061 221 A1 zeigt beispielsweise einen Balgspeicher, bei dem als bewegliches Trennelement zwischen Gasseite und Fluidseite ein Metallbalg vorgesehen ist.

Die DE 29 10 554 A1 beschreibt einen Druckbehälter mit einem Gehäuseunterteil und einem Gehäuseoberteil, wobei die beiden Teile aus einem starren Werkstoff bestehen und miteinander verschweißt sind. Am Gehäuseoberteil ist eine Trennwand in Form eines Metallbalgs ausgebildet. Ihr Rand ist in eine Trennfuge zwischen Gehäuseoberteil und -unterteil eingeklemmt und mit diesen Teilen verschweißt. Die Trennwand trennt einen Raum mit Gas unter hohem Druck und einen Raum mit Flüssigkeit, wobei das Gas über eine mit einer Schraube verschließbaren Bohrung in den Druckbehälter eingebracht ist.

Die US 5 133 387 A beschreibt eine Dämpfungseinrichtung zur Dämpfung von Druckpulsationen in Fluidströmen, wobei die Dämpfungseinrichtung aus zwei Gleichteilen in der Art von Zylindern mit jeweils einem Boden gebildet ist. Die Gleichteile sind miteinander unter dichtender Zwischenlage eines Randes eines Metallfaltenbalges verschraubt. Der Metallfaltenbalg trennt eine Kammer mit unter Druck stehendem Arbeitsgas von einer Flüssigkeitskammer, die an eine Fluidleitung angeschlossen ist, wobei Druckpulsationen in der Fluidleitung bedämpft werden. Der Metallfaltenbalg ist schraubenförmig gebildet, wobei die Flächen des Balges mit einer gegen chemische Einflüsse des Fluids resistenten Oberfläche aus einem FluorKohlenwasserstoff (Polyvinylidenfluorid) beschichtet sind.

Balgspeicher zeichnen sich durch mehrere vorteilhafte Eigenschaften aus. So lassen sich durch Ausziehen und Zusammenziehen des Balges verhältnismäßig große Volumenänderungen der im Speichergehäuse befindlichen Arbeitsräume realisieren. Zudem sind als bewegliches Trennelement vorgesehene Metallbälge gegenüber den Wechselbelastungen, wie sie im Betrieb, insbesondere bei einem Einsatz als Pulsationsdämpfer, auftreten verhältnismäßig robust und weisen gute Dichteigenschaften durch geringe Diffusionsverluste auf. Diesen Eigenschaften steht jedoch entgegen, dass die Herstellung der Balgspeicher verhältnismäßig kostenintensiv ist.

Im Hinblick hierauf stellt sich die Erfindung die Aufgabe, einen Hydrospeicher zur Verfügung zu stellen, der sich durch vergleichsweise niedrige Herstellungskosten auszeichnet.

Erfindungsgemäß ist diese Aufgabe durch einen Hydrospeicher gelöst, der die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass an der Schweißlinie zwischen Gehäusehauptteil und angrenzendem Gehäuseabschlussteil oder Kopfteil ein eine Knickstell aufweisender Schlitz gebildet ist, in dem der eine korrespondierende Knickstelle aufweisende Rand des Balges aufnehmbar und darin verschweißbar ist. Dadurch gestaltet sich die Herstellung der Schweißverbindung besonders rationell und sicher. Bei solcher Formgestaltung von Schlitz und Außenrand des Balges ist der in den Schlitz eingelegte Außenrand gegen unerwünschte, vor dem Schweißvorgang erfolgende Verschiebungen in Radialrichtung gesichert. Gleichzeitig steht der im Schlitz befindliche Teil des Balges als Schweißwerkstoff oder als Teil des Schweißwerkstoffes zur Verfügung.

Der Balg ist mit dem Speichergehäuse an einer Festlegestelle unmittelbar verbunden. Während bei bekannten, vergleichbaren Lösungen, wie der erwähnten DE 10 2008 061 221 A1, die Verankerung des Balges an einem vom eigentlichen Speichergehäuse gesonderten Einsatzkörper erfolgt, führt die unmittelbare Verbindung mit dem Speichergehäuse zu einer wesentlich vereinfachten Bauweise mit entsprechender Verringerung der Herstellungskosten.

Dies gilt in besonderem Maße bei Ausführungsbeispielen, bei denen sich die Festlegestelle an einer den Außenumfang des Speichergehäuses definierenden Wand desselben befindet und der Balg an seinem unbeweglichen Balgende mit dem Speichergehäuse verbunden ist.

Dabei kann die Anordnung so getroffen sein, dass der Balg an seinem unbeweglichen Ende zur Fluidseite oder zur Gasseite hin offen und an seinem beweglichen Ende geschlossen ist. Die Benutzung eines am beweglichen Ende geschlossenen Balges anstelle eines Balges mit am beweglichen Balgende angebrachtem Verschlusselement, etwa in Form einer üblichen Endplatte, führt nicht nur zu einer weiteren Vereinfachung, sondern ermöglicht auch ein besseres Ansprechverhalten des Balges durch verringerte Massenträgheit bei Wegfall einer Endplatte.

Vorzugsweise ist der Balg mit dem Speichergehäuse über eine Schweißstelle verbunden.

In besonders vorteilhafter Weise kann die Anordnung hierbei so getroffen sein, dass der Balg mit dem Speichergehäuse entlang einer Schweißlinie verbunden ist, an der Teile des Speichergehäuses miteinander verbunden sind. Dadurch, dass eine Schweißlinie sowohl für die Verankerung des Balges als auch für die Verbindung von Gehäuseteilen vorgesehen ist, ergibt sich eine weitere Vereinfachung und Verbilligung der Herstellung.

Mit Vorteil kann die Anordnung so getroffen sein, dass an der Schweißlinie ein Gehäusehauptteil und ein Gehäuseabschlussteil miteinander verbunden sind.

Außer einem Fluidanschluss kann ein derartiges Gehäuseabschlussteil einen ins Innere des Balges vorstehenden Begrenzerkörper aufweisen, der für das geschlossene Ende des Balges einen Anschlag zur Hubbegrenzung bildet. Dadurch ist ein Hydrospeicher realisiert, der, obgleich er außer dem Balg lediglich noch aus zwei Bauteilen besteht, eine hohe Betriebssicherheit durch Bilden einer Hubbegrenzung gewährleistet, die ein Stauchen des Balges bei vollständigem Zusammenziehen desselben verhindert.

Bei vorteilhaften Ausführungsbeispielen, bei denen der Balg zur Gasseite hin offen ist, kann die Schweißlinie zwischen einem die Fluidseite bildenden Gehäusehauptteil und einem die Gasseite begrenzenden Kopfteil angeordnet sein.

Nachstehend ist die Erfindung anhand von in der Zeichnung dargestellten Ausführungsbeispielen im Einzelnen erläutert. Es zeigen:
- Fig. 1: einen leicht schematisch vereinfacht gezeichneten Längsschnitt eines Ausführungsbeispiels des erfindungsgemäßen Hydrospeichers, wobei linksseitig der Balg in zusammengezogenem Zustand und rechtsseitig der Balg in ausgezogenem Zustand dargestellt ist;
- Fig. 2: einen vergrößert dargestellten Ausschnitt des in Fig. 1 mit II bezeichneten Bezirks; und
- Fig. 3: einen leicht schematisch vereinfacht gezeichneten Längsschnitt eines zweiten Ausführungsbeispiels, wobei linksseitig der Balg in zusammengezogenem und rechtsseitig der Balg in ausgezogenem Zustand dargestellt ist.

In Fig. 1, die ein erstes Ausführungsbeispiel zeigt, ist das Speichergehäuse als Ganzes mit 1 bezeichnet. Das Speichergehäuse 1 ist aus nur zwei Teilen aufgebaut, nämlich aus einem Gehäusehauptteil 3 in Form eines kreiszylindrischen Topfes und einem Gehäuseabschlussteil 5, das den bodenseitigen Abschluss des Speichergehäuses 1 bildet. Abschlussteil 5 und Hauptteil 3 sind entlang einer Schweißlinie 7 miteinander verschweißt. Ein im Gehäuseabschlussteil 5 zentral gelegener Fluidanschluss 9 mündet im Inneren des Gehäuses 1 in eine Fluidseite 11 ein. Diese ist durch den Innenraum eines metallischen Faltenbalges 13 definiert, der das Trennelement zwischen der Fluidseite 11 und der an der Außenseite des Balges 13 befindlichen Gasseite 15 bildet. Der Balg 13 ist einstückig mit einem beweglichen, geschlossenen Ende 17 und einem offenen, unbeweglichen Ende 19 ausgebildet, an welchem der Balg 13 entlang der Schweißlinie 7 am Speichergehäuse 1 festgelegt ist. Bei der schematisch vereinfachten Darstellung von Fig. 1 ist ein Füllanschluss, der zur Befüllung der Gasseite 15 mit einem unter einem Vorfülldruck stehenden Arbeitsgas, wie N₂, vorgesehen ist, nicht dargestellt.

Fig. 2 zeigt in vergrößerter Darstellung die Ausbildung des Endrandes 21 des Balges 13 sowie eines Schlitzes 23 zwischen Gehäusehauptteil 3 und Gehäuseabschlussteil 5 für die Herstellung der Schweißnaht 25. Wie ersichtlich, weisen Schlitz 23 und Endrand 21 eine Knickstelle 28 auf, so dass beim Zusammenbau der eingelegte Endrand 21 vor Durchführung des Schweißvorganges bereits im Schlitz 23 radial lagegesichert ist. Der Endrand 21 kann bei einer nicht dargestellten Ausführungsform aber auch in einer Ebene fortgeführt zwischen die beiden Gehäuseteile eingesetzt Bestandteil der Schweißnaht 25 sein. Für eine verbesserte Aufnahme können die beiden aneinander angrenzenden Gehäuseteile eine horizontal verlaufende Aufnahmenut aufweisen, in die der Endrand 21 dann eingreift.

Das Gehäuseabschlussteil 5 bildet an der dem Inneren des Gehäuses 1 zugewandten Seite eine äußere Ringplatte 26 mit axial geringfügig vorspringendem Außenrand 27, an dem sich die Schweißlinie 7 befindet. Im Zentralbereich springt aus der Ringplatte 26 ein zylinderförmiger Begrenzerkörper 29 ins Innere des Balges 13 vor. Dieser Begrenzerkörper 29, durch den hindurch sich der Fluidanschluss 9 erstreckt, bildet zur Hubbegrenzung einen Anschlag für den zusammengezogenen Balg 13, siehe linksseitige Hälfte der Fig. 1, wodurch ein Stauchen der Falten des ganz zusammengezogenen Balges 13 verhindert ist. Bei entsprechender Dimensionierung des Balges 13 und der axialen Länge des Gehäusehauptteils 3 kann die Gehäusewand an der Oberseite 31 die Hubbegrenzung für das vollständige Ausziehen des Balges 13 bilden.

Bei dem Ausführungsbeispiel von Fig. 3 weist das Speichergehäuse 1 ein sich an das oberes Ende des Gehäusehauptteils 3 anschließendes Kopfteil 33 auf, das in Form eines kreiszylindrischen Topfes, der bis auf einen nicht dargestellten Gas-Füllanschluss geschlossen ist, die Fluidseite 11 zusammen mit dem Innenraum des Balges 13 definiert. Dieser ist, wie bei dem Beispiel von Fig. 1 einteilig mit einem beweglichen, geschlossenen Ende 17 und einem unbeweglichen, offenen Ende 19 ausgebildet, das entlang der Schweißlinie 7 am Gehäuse 1 festgelegt ist, wobei sich bei diesem Ausführungsbeispiel die Schweißlinie 7 zwischen Gehäusehauptteil 3 und Kopfteil 33 befindet. Hierbei ist für die Bildung der Schweißnaht 25 die Schweißstelle in gleicher Weise ausgebildet, wie dies beim ersten Ausführungsbeispiel der Fall und in Fig. 2 näher dargestellt ist.

Beim Beispiel von Fig. 3 ist am unteren Ende des Gehäusehauptteils 3 als Gehäuseabschlussteil eine ebene Platte 35 vorgesehen, die mittels eines Sprengringes 37 oder sonstigen ringartigen Befestigungsmitteln axial festgelegt und mittels eines gummielastischen Ringkörpers 39 am Hauptteil 3 abgedichtet ist. Der gummielastische Ringkörper 39 ragt über die Ebene der Platte 35 geringfügig vor, so dass er für das bewegliche Ende 17 des voll ausgezogenen Balges 13, siehe rechte Hälfte von Fig. 3, einen nachgiebigen Endanschlag zur Hubbegrenzung bildet.

## Patentansprüche

1. Hydrospeicher in Form eines Balgspeichers, mit einem Speichergehäuse (1), in dem ein Balg (13) ein bewegliches Trennelement zwischen Gasseite (15) und Fluidseite (11) bildet, wobei der Balg (13) mit dem Speichergehäuse (1) an einer Festlegestelle (7) in Form einer Schweißlinie (7) unmittelbar verbunden ist, **dadurch gekennzeichnet, dass** an der Schweißlinie (7) zwischen einem Gehäusehauptteil (3) und einem angrenzendem Gehäuseabschlussteil (5) oder einem Kopfteil (33) ein eine Knickstelle (28) aufweisender Schlitz (23) gebildet ist, in dem ein eine korrespondierende Knickstelle aufweisender Rand (21) des Balges (13) aufnehmbar und darin verschweißbar ist.

2. Hydrospeicher nach Anspruch 1, **dadurch gekennzeichnet, dass** sich die Festlegestel le (7) an einer den Außenumfang des Speichergehäuses (1) definierenden Wand (3) desselben befindet.

3. Hydrospeicher nach Anspruch 1 oder 2, **dadurch gekennzeichnet, dass** der Balg (13) an seinem unbeweglichen Balgende (19) mit dem Speichergehäuse (1) verbunden ist.

4. Hydrospeicher nach einem der vorstehenden Ansprüche, **dadurch gekennzeichnet, dass** der Balg (13) an seinem unbeweglichen Ende (19) zur Fluidseite (11) oder zur Gasseite (15) hin offen und an seinem beweglichen Ende (17) geschlossen ist.

5. Hydrospeicher nach einem der vorstehenden Ansprüche, **dadurch gekennzeichnet, dass** an der Schweißlinie (7) ein Gehäusehauptteil (3) und ein einen zur Fluidseite (11) führenden Fluidanschluss (9) aufweisendes Gehäuseabschlussteil (5) miteinander verbunden sind.

6. Hydrospeicher nach einem der vorstehenden Ansprüche, **dadurch gekennzeichnet, dass** das Gehäuseabschlussteil (5) einen ins Innere des Balges (13) vorstehenden Begrenzerkörper (29) aufweist, der für das geschlossene Ende (17) des Balges (13) einen Anschlag zur Hubbegrenzung bildet.

7. Hydrospeicher nach einem der vorstehenden Ansprüche, **dadurch gekennzeichnet, dass** der Balg (13) zur Gasseite (15) hin offen ist und dass die Schweißlinie (7) zwischen einem die Fluidseite (11) bildenden Gehäusehauptteil (3) und einem die Gasseite (15) begrenzenden Kopfteil (33) angeordnet ist.

## Claims

1. A hydraulic accumulator in the form of a bellows accumulator, comprising an accumulator housing (1) in which a bellows (13) forms a movable separating element between the gas side (15) and the fluid side (11), the bellows (13) being connected directly to the accumulator housing (1) at a fastening point (7) in the form of a weld line (7), **characterised in that** there is formed on the weld line (7), between a main housing part (3) and an adjacent housing end part (5) or a top part (33), a slot (23) that has a kink (28) and in which an edge (21) of the bellows (13) that has a corresponding kink can be accommodated and can be welded in the latter.

2. The hydraulic accumulator according to Claim 1, **characterised in that** the fastening point (7) is located on a wall (3) of the accumulator housing (1) defining the outer circumference of the latter.

3. The hydraulic accumulator according to Claim 1 or 2, **characterised in that** the bellows (13) is connected to the accumulator housing (1) on its non-movable bellows end (19).

4. The hydraulic accumulator according to any of the preceding claims, **characterised in that** the bellows (13) is open towards the fluid side (11) or towards the gas side (15) on its non-movable end (19) and is closed on its movable end (17).

5. The hydraulic accumulator according to any of the preceding claims, **characterised in that** a main housing part (3) and a housing end part (5) that has a fluid connection (9) leading to the fluid side (11) are connected to one another on the weld line (7).

6. The hydraulic accumulator according to any of the preceding claims, **characterised in that** the housing end part (5) has a limiting body (29) protruding into the interior of the bellows (13) and which forms a stop for the closed end (17) of the bellows (13) for lift limitation.

7. The hydraulic accumulator according to any of the preceding claims, **characterised in that** the bellows (13) is open to the gas side (15) and that the weld line (7) is disposed between a main housing part (3) forming the fluid side (11) and a top part (33) delimiting the gas side (15).

## Revendications

1. Accumulateur hydraulique sous la forme d'un accumulateur à soufflet, comprenant une enveloppe (1) d'accumulateur, dans laquelle un soufflet (13) forme un élément de séparation mobile entre un côté (15) pour du gaz et un côté (11) pour du fluide, le soufflet (13) étant relié directement à l'enveloppe (1) de l'accumulateur en un point (7) de fixation sous la forme d'une ligne (7) de soudure, **caractérisé en ce qu'**il est formé, sur la ligne (7) de soudure entre une partie (3) principale de l'enveloppe et une partie (5) voisine de fermeture de l'enveloppe ou une partie (33) de tête, une fente (23) ayant un coude (28), fente dans laquelle un bord (21) ayant un coude correspondant du soufflet (13) peut être reçu et y être soudé.

2. Accumulateur hydraulique suivant la revendication 1, **caractérisé en ce que** le point (7) de fixation se trouve sur une paroi (3) définissant le pourtour extérieur de l'enveloppe (1) de l'accumulateur.

3. Accumulateur hydraulique suivant la revendication 1 ou 2, **caractérisé en ce que** le soufflet (13) est relié à l'enveloppe (1) de l'accumulateur à son extrémité (19) immobile.

4. Accumulateur hydraulique suivant l'une des revendications précédentes, **caractérisé en ce que** le soufflet (13) est ouvert à son extrémité (19) immobile vers le côté (11) pour le fluide ou vers le côté (15) pour le gaz et est fermé à son extrémité (17) mobile.

5. Accumulateur hydraulique suivant l'une des revendications précédentes, **caractérisé en ce que**, sur la ligne (7) de soudure, une partie (3) principale de l'enveloppe et une partie (5) de fermeture de l'enveloppe, ayant un raccord (9) pour du fluide menant au côté (11) pour du fluide, sont reliées entre elles.

6. Accumulateur hydraulique suivant l'une des revendications précédentes, **caractérisé en ce que** la partie (5) de fermeture de l'enveloppe a un corps (29) limiteur, qui est en saillie à l'intérieur du soufflet (13) et qui forme, pour l'extrémité (17) fermée du soufflet (13), une butée de limitation de la course.

7. Accumulateur hydraulique suivant l'une des revendications précédentes, **caractérisé en ce que** le soufflet (13) est ouvert vers le côté (15) pour le gaz et **en ce que** la ligne (7) de soudure est disposée entre une partie (3) principale de l'enveloppe formant le côté (11) pour le fluide et une partie (33) de tête délimitant le côté (15) pour du gaz.
